# EUROPÄISCHE PATENTSCHRIFT

(11) **EP 0 728 455 B1**
(45) Veröffentlichungstag und Bekanntmachung des Hinweises auf die Patenterteilung: **15.05.2002**
(21) Anmeldenummer: 96100454.6
(22) Anmeldetag: 13.01.1996
(51) Int. Cl.: A61G 7/10

(54) **Hebe- und Trageinrichtung für den Pflegebereich**
Lifting and supporting device for nursing
Dispositif de levage et support pour le domaine des soins

(30) Priorität: 25.02.1995 DE 29503207 U
(43) Veröffentlichungstag der Anmeldung: 28.08.1996
(73) Patentinhaber: Aacurat GmbH, 73430 Aalen (DE)
(72) Erfinder: Speich, Helmut, D-73460 Hüttlingen (DE)
(74) Vertreter: Jackisch-Kohl, Anna-Katharina

(56) Entgegenhaltungen:
- EP-A- 0 610 664
- GB-A- 190 905 726

## Beschreibung

Die Erfindung betrifft eine Hebe- und Trageinrichtung für den Pflegebereich nach dem Oberbegriff des Anspruches 1.

Bei einer bekannten Hebe- und Trageinrichtung (EP-A1-0 610 664) dieser Art wird die Tragsäule mit zwei Haltern an den an der Wand befestigten Gegenhaltern in ihrer Arbeitsstellung gesichert. Um die Hebe- und Trageinrichtung an einen anderen Ort zu bringen, muß die Tragsäule mit den Haltern von den Gegenhaltern gelöst und die Trageinrichtung an die betreffende Stelle getragen werden. Da die Trageinrichtung relativ schwer ist und der Halteteil an einem auskragenden Arm der Säule vorgesehen ist, ist der Transport der Einrichtung umständlich und erfordert besondere Achtsamkeit, um nicht an anderen Einrichtungsgegenständen, Wänden und dergleichen anzustoßen oder hängenzubleiben.

Es ist auch eine Hebe- und Trageinrichtung bekannt (GB-A-5726), bei der die Tragsäule C-Form hat. An ihrem oberen Schenkel ist das Halteteil befestigt, während sie mit ihrem unteren Schenkel auf einer Grundplatte steht. Diese hat rechteckigen Grundriß und weist in ihren Eckbereichen Rollen auf, auf denen die Einrichtung verfahrbar ist. Die Grundplatte ragt seitlich und in Richtung der Schenkel über die Tragsäule vor und ist darum beim Transport der Hebe- und Trageinrichtung besonders hinderlich. Beim Transport besteht die Gefahr, daß die Bedienungsperson mit der Grundplatte an Decken, Wänden, Einrichtungsgegenständen oder dergleichen anstößt. Während des Einsatzes muß die Vorrichtung von Hand gesichert werden, da sie sonst wegrollen würde.

Der Erfindung liegt die Aufgabe zugrunde, eine Einrichtung der eingangs genannten Art so auszubilden, daß sie problemlos von einem Einsatzort zu einem anderen transportiert werden kann.

Diese Aufgabe wird bei einer Hebe- und Trageinrichtung der gattungsbildenden Art erfindungsgemäß mit den kennzeichnenden Merkmalen des Anspruches 1 gelöst.

Infolge der erfindungsgemäßen Ausbildung läßt sich die Einrichtung an den jeweiligen Einsatzort fahren, so daß sie hierzu nicht angehoben und getragen werden muß. Daher kann die Einrichtung in kürzester Zeit und ohne besondere Vorsichtsmaßnahmen ohne weiteres an die gewünschte Stelle gebracht werden.

Weitere Merkmale der Erfindung ergeben sich aus den weiteren Ansprüchen, der Beschreibung und den Zeichnungen.

Die Erfindung wird nachstehend anhand mehrerer in den Zeichnungen dargestellter Ausführungsbeispiele näher erläutert. Es zeigt
- Fig. 1: eine erfindungsgemäße Hebe- und Trageinrichtung, die an einer Wand gehalten wird, in perspektivischer Darstellung,
- Fig. 2: die Einrichtung nach Fig. 1 in Transportstellung
- Fig. 3: das untere Ende der Hebe- und Trageinrichtung gemäß Fig. 1 in vergrößerter Darstellung,
- Fig. 4: eine Unteransicht gemäß Pfeil IV in Fig. 3,
- Fig. 5: das untere Ende einer zweiten Ausführungsform einer erfindungsgemäßen Hebe- und Trageinrichtung in Seitenansicht,
- Fig. 6: eine Unteransicht gemäß Pfeil VI in Fig. 5,
- Fig. 7: eine dritte Ausführungsform einer erfindungsgemäßen Hebe- und Trageinrichtung in einer Darstellung entsprechend Fig. 3,
- Fig. 8: die Einrichtung nach Fig. 7 in Transportstellung,
- Fig. 9: eine weitere Ausführungsform einer erfindungsgemäßen Hebe- und Trageinrichtung in einer Darstellung gemäß Fig. 5,
- Fig. 10: die Einrichtung nach Fig. 9 in Rückansicht gemäß Pfeil X,
- Fig. 11: eine weitere Ausführungsform einer erfindungsgemäßen Hebe- und Trageinrichtung in einer Darstellung gemäß Fig. 9,
- Fig. 12: die Einrichtung nach Fig. 11 in Rückansicht gemäß Pfeil XII.

Die in den Fig. 1 bis 4 dargestellte Hebe- und Trageinrichtung 1 wird im Pflegebereich, wie in Krankenhäusern, Bädern usw., zum Umbetten, Anheben und Transportieren behinderter und kranker Personen eingesetzt. Diese Einrichtung 1 hat eine Tragsäule 2 mit einem winklig zu ihr verlaufenden Tragarm 3, an dessen freiem Ende 4 ein Tragmittel 5 mit einem Griff 6 vorgesehen ist. Das als Seil oder Gurt ausgebildete Tragmittel 5 ist über (nicht dargestellte) Umlenkrollen geführt und an seinem unteren Ende mit einem Antrieb 7 verbunden.

Die Einrichtung 1 ist mit zwei mit Abstand übereinander vorgesehenen Halterungen 8, 9 und 8', 9' an einer Wand befestigt. Die vorzugsweise gleich ausgebildeten Halterungen 8, 9; 8', 9' bestehen aus einem Halter 8, 8' und einem Gegenhalter 9, 9', die lösbar miteinander verbunden sind. Die Halter 8, 8' ragen in entgegengesetzte Richtung zum Tragarm 3 über die Tragsäule 2. Der Halter 8 ist am oberen Ende und der Halter 8' im Bereich des unteren Säulenendes vorgesehen. Der Halter 8' liegt mit geringem Abstand oberhalb des Antriebes 7, der auf der gleichen Seite der Tragsäule 2 wie die Halter 8, 8' liegt.

Am freien Ende 10 weist die Tragsäule 2 ein Rollenpaar 11, 12 auf, das auf einer gemeinsamen Achse 13 sitzt. Sie verläuft senkrecht zu einer die Halter 8, 8' und den Antrieb 7 mittig schneidenden Längsmittelebene E der Tragsäule 2 (Fig. 3, 4). Der Durchmesser der Rollen 11, 12 ist größer als der Durchmesser der rohrförmigen Tragsäule 2. Die Rollenachse 13 hat von der Stirnfläche 14 der Tragsäule 2 einen Abstand, der etwa dem halben Rollenradius entspricht. Dadurch steht die Tragvorrichtung 1 in der in Fig. 1 dargestellten Arbeitsstellung auf den Rollen. Die Rollen 11, 12 haben vor allem den Vorteil, daß die Tragvorrichtung 1 problemlos von der Wand, an der sie in der Arbeitsstellung gehalten wird, abgenommen und von dort zu einem anderen Einsatzort verfahren werden kann. Hierzu werden die Halter 8, 8' aus den wandseitigen Gegenhaltern 9, 9' herausgezogen und dann die Tragvorrichtung 1, wie in Fig. 2 dargestellt, gekippt, so daß sie am Tragarm 3 bequem von einer Bedienungsperson gehalten werden kann. In dieser Kippstellung kann die Tragvorrichtung 1 ohne Anstrengung am Tragarm gefaßt, auf der Schulter der Bedienungsperson aufgelegt und auf den Rollen fortbewegt werden. Die Tragvorrichtung 1 wird hierbei von der Wand weg in Richtung des Tragarmes 3 geneigt, so daß ein in die Tragsäule 2 übergehender, in Arbeitsstellung schräg nach oben ragender Armabschnitt 3' etwa horizontal verläuft und dabei auf der Schulter der Bedienungsperson aufliegt. In dieser Transportstellung (Fig. 2) ist der Antrieb 7 ebenfalls schräg nach oben und in Richtung P geneigt, so daß er vom Boden aus schräg nach oben weist und daher beim Transport wenig stört.

Von dieser Ausführungsform unterscheidet sich die Tragvorrichtung 1a gemäß den Fig. 5 und 6 im wesentlichen dadurch, daß das freie Ende 10a der Tragsäule 2a verjüngt und gabelartig ausgebildet ist. In die Gabelöffnung 15 (Fig. 6) ragt eine Rolle 11a. Wie Fig. 6 zeigt, haben die Gabelschenkel 15', 15" kreissegmentförmigen Querschnitt mit zueinander parallelen Innenflächen 16' und 16". Ihr Abstand voneinander ist nur geringfügig größer als die axiale Breite der Rolle 11a, so daß diese mit geringem seitlichen Spiel auf der Achse 13a sitzt. Diese Ausführungsform hat den Vorteil, daß nur eine Rolle erforderlich ist, die wenig Platz beansprucht und seitlich nicht über die Tragsäule 2a vorsteht. Das freie Ende 10a ist ein Einsatzstück, das in das untere Ende der Tragsäule 1a gesteckt und in geeigneter Weise befestigt wird. Aufgrund des kreissegmentförmigen Querschnittes der Gabelschenkel 15', 15'' sind sie ausreichend breit, um die Achse 13a sicher lagern zu können.

Bei der Ausführungsform gemäß den Fig. 7 und 8 sind wie bei der Tragvorrichtung nach Fig. 1 zwei auf einer gemeinsamen Achse 13b sitzende Rollen vorgesehen, von denen die Rolle 12b dargestellt ist. Die Rollen sind so an der Tragsäule 2b angeordnet, daß sie bei stehender Tragvorrichtung 1b (Fig. 7) nicht nach unten über das Säulenende 10b ragen, sondern gegenüber dessen Stirnfläche 14b zurückversetzt sind. Die Achse 13b ist in einem Abstand von der Stirnseite 14b angeordnet, der größer ist als der Rollenradius. Außerdem liegt die Achse 13b in der vom Antrieb 7b abgewandten Hälfte der Tragsäule 2b. Durch diese Ausbildung hat die Tragvorrichtung 1b in der Gebrauchslage einen sehr sicheren Stand, da sie auf der ebenen Stirnseite 14b des Säulenendes 10b aufliegt. Trotzdem kann die Tragvorrichtung 1b beim Transport (Fig. 8) problemlos auf der Rolle 12b verfahren werden. Die Tragvorrichtung 1b kann nach Lösen der Halterungen einfach gekippt werden.

Die Tragvorrichtung 1c nach den Fig. 9 bis 12 unterscheidet sich von der zuvor beschriebenen Vorrichtung 1b dadurch, daß die Rollen 11c, 12c an Schwenkarmen 18 und 19 schwenkbar an der Tragsäule 2c gelagert sind. Die Schwenkarme 18, 19 sitzen auf einer gemeinsamen Schwenkachse 20, die das eine Ende der Schwenkarme und die Tragsäule 2c durchsetzt. Die Achse 13c für die Rollen 11c, 12c ragt durch die unteren Enden der Schwenkarme 18, 19. Die Schwenkachse 20 hat von der ebenen Stirnfläche 14c der Tragsäule 2c einen Abstand, der kleiner ist als die Länge der Schwenkarme, die spitzwinklig zur Achse der Tragsäule 2c liegen (Fig. 9). Die Schwenkarme 18, 19 erstrecken sich in der Gebrauchslage der Tragvorrichtung 1c über die vom Antrieb 7c abgewandte Seite der Tragsäule 2c. In Gebrauchsstellung (Fig. 9, 10) steht die Tragsäule 2c mit der ebenen Stirnfläche 14c auf dem Boden, während die Rollen 11c, 12c geringen Abstand vom Boden haben. Die Schwenkarme 18, 19 ragen in gleiche Richtung wie der (nicht dargestellte) Tragarm, in den die Tragsäule 2c übergeht. Die Schwenkarme 18, 19 liegen unter der Kraft wenigstens einer nur schematisch dargestellten Feder 24 an wenigstens einem Anschlag 25 an (Fig. 9), der an der Tragsäule 2c vorgesehen ist. Vorteilhaft ist für jeden Schwenkarm 18, 19 eine Feder 24 und ein Anschlag 25 vorgesehen. In den Fig. 10 und 12 sind der Übersichtlichkeit wegen die Feder(n) 24 und der/die Anschlag (Anschläge) 25 nicht dargestellt.

Zum Transport der Tragvorrichtung 1c können die Rollen 11c, 12c in die in den Fig. 11 und 12 dargestellte Transportstellung verschwenkt werden. Hierzu ist an beiden Schwenkarmen 18, 19 jeweils ein Trittstück 22, 23 vorgesehen. Die Trittstücke sind plattenartig ausgebildet und an den ebenfalls voneinander abgewandten Seiten der Schwenkarme 18, 19 vorgesehen. In Richtung der Schwenkachse 20 gesehen liegen die Trittstücke 22, 23 winklig zu den Schwenkarmen 18, 19. In der in Fig. 9 dargestellten Gebrauchsstellung ragen die Trittstücke 22, 23 entgegengesetzt zu den Schwenkarmen 18, 19 schräg nach oben. Die Schwenkarme 18, 19 und die Trittstücke 22, 23 sind so zueinander angeordnet, daß in der beschriebenen Anschlagstellung die Rollen 11c, 12c geringen Bodenabstand haben.

Zum Anheben der Tragsäule 2c werden die Schwenkarme 18, 19 in Fig. 9 entgegen dem Uhrzeigersinn um die Achse 20 geschwenkt. Die Feder 24 wird dazu über eine Totpunktlage hinaus bewegt, so daß sie die Schwenkarme 18, 19 gegen einen weiteren, an der Tragsäule 2c vorgesehenen Anschlag 26 zieht (Fig. 11). Vorzugsweise ist für jeden Schwenkarm 18, 19 ein Anschlag 26 vorgesehen. Zum Verschwenken wird eines der Trittstücke, im Ausführungsbeispiel das Trittstück 23, mit dem Fuß nach unten gedrückt und gleichzeitig die Tragsäule 2c angehoben. Aufgrund der großen Länge ist dies leicht möglich. Die Achse 13c gelangt beim gleichzeitigen Schwenken der Arme 18, 19 und Anheben der Tragsäule 2c unter die Stirnfläche 14c (Fig. 11 und 12). Die Tragvorrichtung 1c läßt sich nun mühelos verfahren.

Die Halterung 8', 9' ist so ausgebildet, daß der Halter 8' durch Anheben der Tragvorrichtung 1c von der wandseitigen Gegenhalterung 9' freikommt. Die Schwenkarme 18, 19 sind in Transportstellung der Trageinrichtung 1c leicht schräg nach hinten in Richtung auf den Antrieb 7c geneigt, während die Trittstücke 22, 23 zum Antrieb schräg nach oben verlaufen und beiderseits des Antriebs liegen. Soll die Tragvorrichtung 1c wieder abgesenkt werden, wird eines der Trittstücke 22, 23 mit dem Fuß am hochstehenden Ende belastet (Fig. 11). Dabei werden die Schwenkarme 18, 19 im Uhrzeigersinn um die Achse 20 geschwenkt, bis nach Überschreiten der Totpunktlage die Feder 24 die Schwenkarme 18, 19 gegen den Anschlag 25 zieht. Die Tragsäule 2c wird während des Verschwenkens der Schwenkarme 18, 19 gehalten, so daß die Tragsäule 2c zuverlässig abgesenkt wird, bis sie wieder auf dem Boden steht.

Beim Absenken gleitet der Halter 8' bzw. der nicht dargestellte obere Halter in die zugehörigen Gegenhalter 9' an der Wand, wodurch eine einwandfreie Arretierung erreicht ist. Da die Trittstücke 22, 23 senkrecht zu den Schwenkarmen 18, 19 liegen, bieten sie eine ausreichend große Trittfläche. Sie lassen sich darum leicht mit dem Fuß betätigen.

Die Rollen 11, 12; 11a, 11b; 11c, 12c haben nicht nur den Vorteil, daß die Tragvorrichtung leicht verfahrbar ist, sondern haben in der Gebrauchsstellung der entsprechenden Trageinrichtung die zusätzliche Funktion, die Einrichtung beim Drehen um die Säulenachse abzustützen. Solche Drehbewegungen sind beim Umsetzen der Patienten mit der Hebebzw. Trageinrichtung häufig erforderlich. Dadurch läßt sich eine solche Drehbewegung einfach im Stand ausführen.

Die Rolle 11a gemäß Fig. 5 kann auch in der Tragsäule 2a gelagert sein, so daß ein zusätzliches Einsatzstück nicht erforderlich ist. Die Drehachse 13a ist in diesem Fall in der Tragsäule 2a gelagert. Auch bei dieser Lage gewährleistet die Rolle ebenfalls eine Abstützfunktion beim Drehen der Transporteinrichtung und ein leichtes Verfahren der Einrichtung.

Schließlich ist es auch möglich, bei der Ausführungsform nach den Fig. 9 bis 12 die Trittstücke 22, 23 nicht an den Schwenkarmen 18, 19, sondern an gesonderten Hebeln vorzusehen. Es kann auch nur ein einziger Fußhebel zum Aus- und Einhängen der Trageinrichtung an den Gegenhaltern der Wand vorgesehen werden.

## Patentansprüche

1. Hebe- und Trageinrichtung für den Pflegebereich, mit einer für ein Halteteil (6) vorgesehenen Tragsäule (2, 2a bis 2c), die einen Tragarm (3) hat sowie mit wenigstens einem Halter (8, 8') lösbar an einem wandseitigen Gegenhalter (9, 9') befestigbar ist,
**dadurch gekennzeichnet, daß** die Tragsäule (2, 2a bis 2c) verfahrbar ausgebildet ist und im Bereich des freien Endes (10, 10a, 10c) der Tragsäule (2, 2a bis 2c) mindestens eine Rolle (11, 12; 11a 12b; 11c, 12c) aufweist, und daß die Tragsäule (2, 2a bis 2c) zum Transport der Hebe- und Trageinrichtung (1, 1a, 1b, 1c) mit ihrem Halter (8, 8') aus dem Gegenhalter (9, 9') herausziehbar und in Richtung des Tragarmes (3) um die Achse (13, 13a, 13b, 13c) der Rolle (11, 12; 11a; 12b; 11c, 12c) kippbar ist.

2. Einrichtung nach Anspruch 1,
**dadurch gekennzeichnet, daß** die Rolle (11, 12; 11a; 11c, 12c) über das Tragsäulenende (10; 10a; 10c) ragt.

3. Einrichtung nach Anspruch 1 oder 2,
**dadurch gekennzeichnet, daß** die Rollenachse (13; 13a) das Säulenende mittig durchsetzt.

4. Einrichtung nach Anspruch 1 oder 2,
**dadurch gekennzeichnet, daß** die Rollenachse (13b) das Säulenende außermittig durchsetzt.

5. Einrichtung nach einem der Ansprüche 1 bis 4,
**dadurch gekennzeichnet, daß** auf beiden Seiten der Tragsäule (2; 2b; 2c) jeweils eine Rolle (11, 12; 11b; 11c, 12c) vorgesehen ist.

6. Einrichtung nach einem der Ansprüche 1 bis 4,
**dadurch gekennzeichnet, daß** das Tragsäulenende (10a) gabelartig ausgebildet ist, und daß zwischen den Gabelschenkeln (15', 15") die Rolle (11a) liegt, und daß vorzugsweise das Tragsäulenende (10a) ein Einsatzstück ist, das in das untere Ende des restlichen Teils der Tragsäule (2a) eingesetzt ist.

7. Einrichtung nach einem der Ansprüche 1 bis 6,
**dadurch gekennzeichnet, daß** die Rolle (11c, 12c) aus einer Ruhelage in eine Arbeitsstellung verstellbar ist, und daß vorzugsweise die Rolle (11c, 12c) an einem Schwenkhebel (18, 19) gelagert ist.

8. Einrichtung nach Anspruch 7,
**dadurch gekennzeichnet, daß** am Schwenkhebel (18, 19) ein Trittstück (22, 23) vorgesehen ist, das vorzugsweise mit geringem Abstand von der Rolle (11c, 12c) an der Außenseite des Schwenkhebels (18, 19) befestigt ist.

9. Einrichtung nach Anspruch 7 oder 8,
**dadurch gekennzeichnet, daß** das Trittstück (22, 23) als zweiarmiger Hebel ausgebildet ist, und daß vorzugsweise der eine Hebelarm länger ist als der andere Hebelarm.

10. Einrichtung nach einem der Ansprüche 7 bis 9,
**dadurch gekennzeichnet, daß** der Schwenkhebel (18, 19) und/oder das Trittstück (22, 23) plattenartig ausgebildet sind und sich vorteilhaft winklig zueinander erstrecken, und daß vorzugsweise die Plattenebene des Trittstückes (22, 23) etwa senkrecht zum Schwenkhebel (18, 19) liegt.

11. Einrichtung nach einem der Ansprüche 7 bis 10,
**dadurch gekennzeichnet, daß** jeder Rolle (11c, 12c) jeweils ein Schwenkhebel (18, 19) und/oder jeweils ein Trittstück (22, 23) zugeordnet ist.

## Claims

1. A lifting and supporting device for use in nursing, comprising a supporting post (2, 2a to 2c), provided for a holding means (6) having a supporting arm (3) and at least one detachable holding means (8, 8') fixable to a wall-mounted counterhoulder (9, 9') **characterised in that** the supporting post (2, 2a to 2c) is movable,
comprising at least one roller (11, 12; 11a, 12b; 11c, 12c) in the area of the free end (10, 10a, 10c) of the supporting post (2, 2a to 2c) and that the supporting post (2, 2a to 2c) with his holding means (8, 8') can slide out of counterholder (9, 9') for transporting the lifting and supporting device (1, 1a, 1b, 1c,) and is tiltable in the direction of the supporting arm (3) around the axis (13, 13a, 13b, 13c) of the roller (11, 12; 11a; 12b; 11c, 12c).

2. A device according to claim 1,
**characterised in that** the roller (11, 12; 11a; 11c, 12c) projects from the end (10; 10a; 10c) of the supporting post.

3. A device according to claim 1 or 2,
**characterised in that** the axis of the roller (13; 13a) penetrates the end of the post centrally.

4. A device according to claim 1 or 2,
**characterised in that** the axis of the roller (13b) penetrates the end of the post eccentrically.

5. A device according to any of the claims 1 to 4,
**characterised in that** on both sides of the supporting post (2; 2b; 2c) is arranged one roller (11, 12; 11b; 11c, 12c) respectively.

6. A device according to any one of the claims 1 to 4,
**characterised in that** the end of the supporting post (10a) is of fork-type design and that the roller (11a) is located between the shanks of the fork (15', 15") and that the end of the supporting post preferably is an insert which is mounted in the lower end of the remaining part of the supporting post (2a).

7. A device according to any one of the claims 1 to 6,
**characterised in that** the roller (11c, 12c) is adjustable from a rest position to a working position and that preferably the roller (11c, 12c) is mounted on a swing lever (18, 19).

8. A device according to claim 7,
**characterised in that** at the swing lever (18, 19) is arranged a step means (22, 23), which preferably is attached to the outside of the swing lever (18, 19) at a small distance from the roller (11c, 12c).

9. A device according to claim 7 or 8,
**characterised in that** the step means (22, 23) is designed as a two-armed lever and that preferably the one lever arm is longer than the other lever arm.

10. A device according to any one of the claims 7 to 9,
**characterised in that** the swing lever (18, 19) and/or the step means (22, 23) are in plat-type design and are favourably positioned angularly to each other and that preferably the plane of the plate of the step means (22, 23) is approximately in perpendicular position to the swing lever (18, 19).

11. A device according to any one of the claims 7 to 10,
**characterised in that** each roller (11c, 12c) is assigned respectively a swing lever (18; 19) and/or respectively a step means (22, 23).

## Revendications

1. Dispositif de levage et de suspension pour le domaine de soins avec une colonne porteuse (2, 2a à 2c), prevù pour une pièce de suspension (6), qui a une console (3) ainsi que à l'aide d'au moins une attache (8, 8') peut être fixée de façon démontable à une contre-attache (9, 9') du côté du mur **caractérisé en ce que** ia colonne porteuse (2, 2a à 2c) est constituée de façon à être mobile et présente dans le secteur de l'extrémité libre (10, 10a, 10c) de la colonne porteuse (2, 2a à 2c) au moins un galet (11, 12; 11a, 12b; 11c, 12c) et **en ce que** la colonne porteuse (2, 2a à 2c) peut être tirée pour le transport du dispositif de levage et de suspension (1, 1a, 1b, 1c) avec son attache (8, 8') 'hors de la contre-attache (9, 9') et peut être basculée en direction de la console (3) sur l'axe (13, 13a, 13b, 13c) du galet (11, 12; 11a; 12b; 11c, 12c).

2. Dispositif selon la revendication 1,
**caracterisé en ce que** le galet (11, 12; 11a; 11c, 12c) dépasse l'extrémité de la colonne porteuse (10; 10a; 10c).

3. , Dispositif selon la revendication 1 ou 2,
**caracterisé en ce que** l'axe du galet (13; 13a) pénètre l'extrémité de la colonne en plein centre.

4. Dispositif selon la revendication 1 ou 2,
caraterisé en ce que l'axe du galet (13b) pénétre l'extrémité de la colonne hors du centre.

5. Dispositif selon une des revendications 1 à 4,
caracterisè en ce de chacun des deux côtés de la colonne porteuse (2; 2b; 2c) un galet (11, 12; 11b; 11 c, 12c) est prévu.

6. Dispositif selon une des revendications 1 à 4,
caraterisé en ce que l'extrémitè de la colonne porteuse (10a) est faconneé en forme de fourche et en ce que le galet (11a) est placé entre les branches de la fourche (15', 15") et que l'extrémité de la colonne porteuse (10a) est de préférence une pièce rapportée, laquelle est enfoncée dans l'extrémité inférieure de la partie restante de la colonne porteuse (2a).

7. Dispositif selon une des revendications 1 à 6,
caraterisé en ce que le galet (11c, 12c) peut passer d'une position de repos à une position de travail et que le galet (11c, 12c) est situé de préférence sur un levier pivotant (18, 19).

8. Dispositif selon la revendication 7,
caraterisé en ce que au levier pivotant (18, 19) une pédale (22, 23) est prévu qui est fixée de préférence à peu de distance du galet (11c, 12c) sur le côté extérieur du levier pivotant (18, 19).

9. Dispositif selon revendication 7 ou 8,
caraterisé en ce que la pédale (22, 23) est conçu comme un levier à deux bras et que de préférence l'un des bras de levier est plus long que l'autre bras de levier.

10. Dispositif selon une des revendications 7 à 9,
caraterisé en que le levier pivotant (18, 19) et/ou la pédale (22, 23) sont conçus en forme de plaque et forment de préférence un angle l'un avec l'autre et en ce le côté plat de la plaque de la pédale (22, 23) est de preference situé à peu près perpendiculairement au levier pivotant (18, 19).

11. Dispositif selon une des revendications 7 à 10,
caracterisè en ce que chaque galet (11c, 12c) est doté chaque fois d'un levier pivotant (18, 19) et/ou chaque fois d'une pèdale (22, 23).
